# FASCICULE DE BREVET EUROPEEN

(11) **EP 1 258 168 B1**
(45) Date de publication et mention de la délivrance du brevet: **13.04.2011**
(21) Numéro de dépôt: 01907816.1
(22) Date de dépôt: 15.02.2001
(51) Int. Cl.: H04R 27/00

(54) **PROCEDE ET DISPOSITIF DE COMPARAISON DE SIGNAUX POUR LE CONTROLE DE TRANSDUCTEURS ET SYSTEME DE CONTROLE DE TRANSDUCTEURS**
VERFAHREN UND ANORDNUNG ZUM SIGNALENVERGLEICH ZUR WANDLERSTEUERUNG UND WANDLERSTEUERUNGSSYSTEM
METHOD AND DEVICE FOR COMPARING SIGNALS TO CONTROL TRANSDUCERS AND TRANSDUCER CONTROL SYSTEM

(30) Priorité: 17.02.2000 FR 0001976
(43) Date de publication de la demande: 20.11.2002
(73) Titulaire: FRANCE TELECOM, 75015 Paris (FR)
(72) Inventeur: THOMAS, Jean-Philippe, F-22660 Trevou Treguignec (FR); EMERIT, Marc, F-22200 Guingamp (FR)
(74) Mandataire: Pecher, Gilles
(86) Numéro de dépôt international: PCT/FR2001/000457
(87) Numéro de publication internationale: WO 2001/062044

(56) Documents cités:
- EP-A- 0 335 468
- WO-A-93/23847
- DE-A- 19 612 981
- US-A- 5 469 529

## Description

L'invention concerne un procédé de comparaison automatique entre des informations caractérisant des valeurs de référence et des informations caractérisant des valeurs courantes de chaînes sonores d'un système de microphones et de haut-parleurs pour le contrôle de la chaîne sonore.

Le domaine de l'invention est celui du contrôle automatique des gains, du fonctionnement et de la position de plusieurs microphones et de plusieurs haut-parleurs dans le contexte d'un système de visioconférence entre des participants localisés sur des sites distincts généralement distants. L'invention s'applique également au contrôle de microphones et de haut-parleurs installés dans une même salle telle qu'une scène de théâtre, de concert, de cinéma, .... Elle permet de contrôler le rendu sonore spatialisé de la scène qui assure une concordance entre les images visuelles et sonores. Dans le contexte de la visioconférence, l'invention permet de se rapprocher d'une situation de communication naturelle : lorsqu'un participant change de place dans une salle distante en cours de réunion, le son le suit dans la salle ou les salles où il est écouté en passant par exemple d'un haut-parleur à l'autre en fonction de son déplacement. On désignera indifféremment les microphones et les haut-parleurs par transducteurs.

Le document EP 0335468 décrit un procédé et un système électro-acoustique de traitement de signaux sonores selon le principe de l'holographie acoustique ou de l'extrapolation du champ de l'onde sonore.

Le document DE 19612981 décrit un dispositif de contrôle acoustique de haut-parleurs.

Le problème consiste à détecter les changements intervenus au niveau des transducteurs entre leur installation et les moments auxquels on effectue le contrôle.

La présente invention a donc pour objet un procédé de de détection selon la revendication 1. L'invention a également pour objet un dispositif de détection selon la revendication indépendante amorcé.

L'invention a aussi pour objet un système de contrôle de chaînes sonores comprenant plusieurs dispositifs tels que mentionnés ci-dessus, caractérisé en ce que les dispositifs sont répartis dans plusieurs salles et en ce qu'il comprend un réseau de télécommunication à haut débit reliant lesdites salles et des moyens pour centraliser la gestion des dispositifs.

D'autres particularités et avantages de l'invention apparaîtront clairement à la lecture de la description faite à titre d'exemple non limitatif et en regard des dessins annexés sur lesquels :
- la figure 1a) représente une vue schématique d'une salle de visioconférence selon l'invention,
- la figure 1b) est une représentation schématique des trajets directs entre haut-parleurs et microphones,
- les figures 2a) et 2b) sont des représentations de chaînes sonores respectivement dans le cas d'un traitement local et dans le cas où le traitement est effectué dans le réseau,
- les figures 3a) et 3b) représentent respectivement des exemples de courbes de bruit blanc, de bruit USASI d'une part et de bruit rose et de séquence binaire pseudo aléatoire d'autre part,
- la figure 4 représente la réponse impulsionnelle d'un microphone suite à l'envoi par un haut-parleur d'une séquence binaire pseudc aléatoire,
- la figure 5 représente une vue schématique de la configuration de la carte de traitement numérique du signal,
- la figure 6 est une représentation schématique d'un système de microphones et de haut-parleurs répartis dans plusieurs salles reliées entre elles par un pont multipoint.

Une visioconférence s'établit entre des participants répartis dans plusieurs salles, un réseau de télécommunications à haut-débit tel qu'un réseau ATM étant utilisé pour le transport des informations visuelles et sonores. Une salle de visioconférence représentée figure la, est dotée d'un écran de visualisation E, de plusieurs microphones mᵢ et de plusieurs haut-parleurs hpⱼ permettant un rendu spatialisé de la scène audiovisuelle de la (ou des) salle(s) distante(s). Les haut-parleurs peuvent se situer indifféremment tous en dessous de l'écran, tous au-dessus ou répartis comme indiqué sur la figure la, voire même selon une toute autre disposition. A titre indicatif, la salle de visioconférence utilisée pour l'invention est équipée de six microphones et de six haut-parleurs, la distance entre microphones et haut-parleurs étant typiquement comprise entre trois et cinq mètres.

Les chaînes sonores entre les microphones mᵢ et les haut-parleurs hpⱼ d'un système à traitement local représenté figure 2a), comprennent les microphones m₁, les préamplificateurs microphoniques amᵢ, les convertisseurs analogiques numériques CANᵢ, la carte de traitement numérique, les convertisseurs numériques analogiques CNAⱼ, les amplificateurs des haut-parleurs ahpⱼ, les haut-parleurs hpⱼ et la salle.

Selon un autre mode de réalisation, les chaînes sonores entre les microphones mᵢ et les haut-parleurs hpⱼ d'un système à traitement à distance représenté figure 2b), comprennent les microphones mᵢ, les préamplificateurs microphoniques amᵢ, les convertisseurs analogiques numériques CANᵢ, les codeurs Ci, le réseau de transport R, le décodeur D, la carte de traitement numérique, le codeur C, le réseau de transport R, les décodeurs D-, les convertisseurs numériques analogiques CNAⱼ, les amplificateurs des haut-parleurs ahpⱼ, les haut-parleurs hpⱼ et la salle.

Un système d'aiguillage A obtenu par un multiplexeur /démultiplexeur dénommé également matrice de commutation que l'on trouve dans le commerce, peut éventuellement être inséré dans les chaînes soncres entre d'une part les convertisseurs analogiques-numériques CANᵢ et les codeurs Ci et d'autre part les décodeurs Dⱼ et les convertisseurs numériques-analogiques CNAⱼ. Un tel système A, pilotable à distance permet à ce niveau de la chaîne sonore, d'aiguiller d'un transducteur à l'autre les informations caractérisant un transducteur.

Chaque élément de ces chaînes doit être réglé pour assurer une bonne transmission sonore. Lors de l'installation de ces éléments, aussi appelée alignement, les gains, les câblages et les positions des transducteurs de chaque salle sont réglés, et ces paramètres sont mémorisés dans un fichier d'une carte de traitement numérique du signal.

Pour simplifier le propos, on désignera par transducteur (respectivement haut-parleur ou microphone), le transducteur (respectivement haut-parleur ou microphone) et les éléments de la chaîne sonore compris entre la carte de traitement numérique et le transducteur (respectivement haut-parleur ou microphone).

Par la suite, lors de l'utilisation de la salle de visioconférence une semaine, un mois plus tard par exemple, on pourra contrôler les modifications éventuellement intervenues sur ces paramètres pour apporter les corrections nécessaires. Les transducteurs ont peut-être été déplacés, sont dans certains cas devenus défectueux ; la configuration de la salle a éventuellement été changée ; les amplificateurs peuvent aussi avoir subi une grande dispersion au cours du temps éventuellement provoquée par l'échauffement ces composants électroniques. On peut parfois préférer intervenir sur les transducteurs pour compenser une défaillance d'un autre élément de la chaîne sonore.

On entend par signal sonore un signal pouvant être émis par les haut-parleurs et détectés par les microphones. Comme indiqué figures 2a) et 2b), un signal sonore S est envoyé sur tous les p haut-parleurs hpⱼ, l'un après l'autre à tₗ, ...,tⱼ, ..., tₚ, chacun à leur tour et récupéré sur les n microphones mᵢ. On note hpⱼmᵢ l'information caractérisant la chaîne sonore comprenant le haut-parleur hpⱼ et le microphone mᵢ.

L'ensemble de ces hpⱼmᵢ constitue une matrice de dimension n*p, une ligne de la matrice correspondant à un haut-parleur et une colonne à un microphone.

La première fois que cette matrice est constituée après l'alignement, ou à un autre moment préféré, elle est sauvegardée en mémoire : on la dénomme matrice de référence Qᵣ, les éléments hpⱼmᵢ de cette matrice étant des valeurs de référence. Lorsque par la suite, on souhaite réaliser un contrôle des paramètres de ces transducteurs, on réitère ces étapes avec un signal S' pour obtenir des valeurs courantes hpⱼmᵢ et constituer une matrice Q que l'on compare à la matrice Qᵣ.

Dans certains cas, il est plus simple de choisir un signal S' identique au signal S en particulier lorsque l'on souhaite comparer des gains correspondant au rapport entre l'énergie du signal émis et l'énergie du signal reçu. Dans d'autres cas, S est différent de S' et les éléments des matrices Qᵣ et Q à comparer sont de nature différente. En sauvegardant S et S' et en appliquant un traitement adéquat aux éléments de Q, on peut en déduire des éléments comparables à ceux de Qᵣ. Connaissant S, on peut choisir un signal S' permettant par exemple de mesurer la réponse impulsionnelle ou la fonction de transfert hpⱼmᵢ entre le point d'émission hpⱼ et le point de réception mᵢ ; compte tenu de S et des caractéristiques de hpⱼmᵢ, on peut déduire des éléments hpⱼmᵢ de Q, des éléments comparables à ceux de Qᵣ en appliquant un traitement adéquat (transformée de Fourier, ...).

On peut également établir plusieurs matrices Qᵣ en considérant plusieurs types de signaux S puis établir plusieurs matrices Q correspondantes. Si le signal S est par exemple un bruit blanc filtré dans différentes octaves, on pourra établir une matrice Qr pour chaque octave.

En général les éléments hpⱼmᵢ sont établis à partir de signaux S et S' considérés dans le domaine temporel, mais on peut se situer dans le domaine des fréquences et établir les matrices Q et/ou Qᵣ à partir des réponses spectrales hpⱼmᵢ des microphones mᵢ à une bande de fréquences envoyée par les haut-parleurs hpⱼ : quelle que soit la largeur de la bande de fréquences des signaux S et S' envoyés par les haut-parleurs hpⱼ, seule une bande de fréquence déterminée sera reçue par les microphones mᵢ. Il pourra s'agir d'une bande de fréquence d'une largeur d'environ 200 Hz, d'une bande d'octave ou de tiers d'octave. On fera ensuite glisser cette bande de fréquence pour balayer un spectre de 0 Hz à 1000 Hz par exemple.

Lors de l'alignement, on vérifie la planitude du spectre de chaque transducteur, c'est-à-dire qu'on vérifie que toutes les fréquences passent sur chaque transducteur. Si l'un d'eux présente des irrégularités, on apporte les corrections nécessaires. Les microphones présentent parfois des irrégularités liées à l'effet de table (aux réflexions par la table), l'onde réfléchie par la table pouvant se trouver en opposition de phase avec l'onde directe, provoquant alors des plages noires dans la réponse spectrale : on augmentera alors le gain du microphone dans la bande de fréquences correspondante. Lors des contrôles ultérieurs, on vérifiera les réponses spectrales des transducteurs par bande de fréquences. La comparaison entre les matrices Q et Qᵣ permet notamment d'obtenir une information sur le déplacement éventuel des transducteurs, ceux-ci étant directifs et leur directivité dépendant de la fréquence. On peut également, en fonction des résultats des comparaisons, apporter une correction spectrale aux transducteurs afin de réduire le couplage entre haut-parleurs et microphones et de moins déformer les signaux sonores émis par les participants. L'exploitation des résultats est parfois plus complexe que lorsque l'on se situe dans le domaine temporel.

Les signaux sonores S et S' sont généralement enregistrés dans la mémoire interne de la carte de traitement numérique du signal. Ils peuvent éventuellement être calculés(générés) dans cette carte.

Ces signaux sonores peuvent être par exemple un bruit blanc, un bruit rose, un bruit USASI, une séquence binaire pseudo aléatoire respectivement représentés figure 3a) et 3b) ou un balayage fréquentiel de sinusoïde, un bruit filtré par octave ou tiers d'octave, ou encore un autre signal sonore. A la différence d'un bruit aléatoire, une séquence binaire pseudo aléatoire est purement déterministe ; c'est une séquence de 1 et de -1 de longueur N. Ces séquences ont pour caractéristique que leur fonction de corrélation vaut N en 0 et -1 ailleurs. Cette dernière est donc très proche d'une distribution de Dirac.

Le procédé selon l'invention a été réalisé avec un bruit rose envoyé successivement sur chacun des haut-parleurs pendant une seconde. Entre deux envois sur deux haut-parleurs consécutifs, on attend un certain temps (période de silence) pour que le signal sonore suivant démarre dans un état a priori stable de la chaîne sonore. L'invention a été réalisée avec une période de silence de deux secondes. Les éléments hpⱼmᵢ sont déterminés pour chaque hpⱼ au même instant t du signal sonore. Si par exemple, hp₁m₁, hp₁m₂, ..., hp₁mₙ sont déterminés à t= début du signal sonore + 0.9 seconde, hp₂m₁, ..., hp₂mₙ le seront à t + 3 secondes, hp₃m₁, ..., hp₃mₙ à t+ 6 secondes, etc.

En sommant et moyennant chaque ligne et chaque colonne des matrices Qᵣ et Q, éventuellement après traitement des éléments d'une matrice pour obtenir des éléments directement comparables à ceux de l'autre matrice, on obtient respectivement une valeur moyenne HP_{jQr}, HP_{jQ} pour chaque haut-parleur hpⱼ et M_{iQr}, M_{iQ} pour chaque microphone mᵢ. En calculant HP_{jQ}/HP_{jQr}, on obtient l'écart du haut-parleur considéré par rapport à sa valeur de référence. De même en calculant M_{iQ}/M_{iQr}, on obtient l'écart du microphone considéré par rapport à sa valeur de référence. Si pour les haut-parleurs ainsi que pour les microphones, cet écart est compris dans une fourchette prédéterminée notée FHP pour les haut-parleurs et FM pour les microphones, on n'applique pas de correction, l'écart étant tolérable. Un seuil de 3 dB est par exemple couramment admis pour une salle de visioconférence. Pour des écarts en dehors de la fourchette prédéterminée, on applique comme correction au transducteur, au niveau de la carte de traitement numérique du signal, un écart correspondant. La correction pourra éventuellement s'appliquer au gain du transducteur lui-même. Dans certains cas, la correction consistera à repositionner le transducteur ; dans d'autres cas la correction ne pourra pas être appliquée en raison d'une panne du transducteur et le transducteur défectueux sera alors changé.

Les caractéristiques des séquences binaires pseudo aléatoires en font un signal privilégié pour mesurer avec une bonne précision la réponse impulsionnelle d'un système selon l'invention. L'utilisation d'une séquence binaire pseudo aléatoire comme signal sonore envoyé sur les haut-parleurs hpⱼ permet donc de mesurer les réponses impulsionnelles en fonction du temps Rⱼᵢ de tous les microphones mᵢ. Selon l'instant auquel on considère la réponse impulsionnelle, chaque réponse impulsionnelle Rⱼᵢ fournit des informations concernant le retard c'est-à-dire le temps de propagation entre un haut-parleur hpⱼ et un microphone mᵢ, l'onde directe correspondant aux trajets directs entre haut-parleur hpⱼ et microphone mᵢ, ou encore l'effet de salle correspondant aux trajets avec une ou plusieurs réflexions.

Sur la figure 4 sont notés t₀ⱼ l'instant auquel le signal sonore est envoyé d'un haut-parleur hpⱼ, t₁ⱼᵢ l'instant auquel le microphone mᵢ reçoit l'onde directe et t₂ⱼᵢ l'instant auquel débute l'effet de salle pour le microphone mᵢ.

On peut mesurer les retards pour vérifier la position respective des transducteurs eux-mêmes. On calcule la matrice Qᵣ en mesurant une première fois les retards (hpⱼmᵢ)_{Qr}. Par triangulation on déduit de ces retards la position des transducteurs : si connaissant par exemple la position de hp₁ et hpⱼ, on considère les retards (hp₁m₁) _{Qr} et (hpⱼm₁)_{Qr}, on en déduit la position du microphone m₁ au moment de l'établissement de la matrice de référence. Ainsi de suite pour les autres microphones. On peut appliquer le même raisonnement pour déterminer la position des haut-parleurs à partir de celles des microphones. Lorsque l'on calcule ultérieurement les retards (hpⱼmᵢ)_{Q} de la matrice Q, on identifiera par comparaison avec les retards de la matrice Qᵣ, le transducteur ayant changé de position. Dans certains cas, on appliquera une correction au transducteur, au niveau de la carte de traitement numérique du signal, pour compenser le changement de position, dans d'autres cas, la correction consistera à repositionner le transducteur lui-même.

On peut aussi évaluer l'onde directe résultant du trajet direct entre le haut-parleur hpⱼ et le microphone mᵢ. Chaque élément hpⱼmᵢ des matrices Q et Qᵣ représente alors le premier pic de la réponse impulsionnelle.

Lorsqu'il s'agira d'évaluer l'effet de salle dû aux trajets indirects entre le haut-parleur hpⱼ et le microphone mᵢ, c'est-à-dire les trajets des signaux ayant subi diverses réflexions sur les murs de la salle, sur les meubles ou tout autre obstacle, chaque élément hpⱼm₁ des matrices Q et Qᵣ représentera la partie de la réponse impulsionnelle succédant au premier pic et débutant à t₂ⱼᵢ.

Une application de l'invention consiste à évaluer le rapport signal sur bruit des microphones m₁ en comparant les valeurs moyennes des microphones calculées à partir de la matrice Qᵣ établie en considérant un signal sonore S avec celles des microphones calculées à partir de la matrice Q établie en considérant un signal S' de silence.

Le signal S peut être en particulier un bruit blanc, rose, USASI ou une séquence binaire pseudo aléatoire. Si le signal S est entrecoupé de silences, dans la pratique, on mesurera le rapport signal sur bruit pendant une phase de silence.

On peut également traiter à distance les informations caractérisant les signaux provenant d'une salle locale, un réseau de télécommunication ou informatique reliant les salles entre elles. Le traitement des informations inclut notamment les mesures, les calculs, les sauvegardes et les corrections à apporter. Le traitement à distance peut être effectué par un ordinateur pilotant à distance via le réseau, un autre ordinateur situé dans une salle locale.

On peut également traiter dans la salle locale, le cas de la (ou des) salle(s) distante(s) en envoyant via le réseau de télécommunication les signaux S et S' et récupérer dans la salle locale via le réseau des informations caractérisant le résultat de ces signaux dans la (ou les) salle(s) distante(s). On utilise le même procédé que décrit précédemment et on affecte, au niveau de la carte de traitement numérique du signal, des coefficients aux informations caractérisant les signaux transmis et récupérés pour avoir un système équilibré.

Un phénomène d'écho survient parfois : lorsqu'un participant parle dans une salle A, le signal sonore correspondant est transmis aux participants situés dans une salle B par les haut-parleurs de cette salle B, les microphones de cette salle B reprenant le signal issu de ces haut-parleurs pour les retransmettre vers la salle A. Le locuteur de la salle A se réentend avec de l'écho. On peut évaluer cet écho en mesurant le niveau du signal de retour par rapport au niveau du signal envoyé. On règle alors les paramètres de contrôle des algorithmes de variation de gain des transducteurs ou d'annulation d'écho.

On peut également traiter globalement les informations hpⱼmᵢ dans le réseau de télécommunication, par exemple au niveau d'un pont multi-point PMP reliant plusieurs salles Sa distantes entre elles, représentés figure 6. Les signaux S et S' sont envoyés de ce pont vers chaque salle Sa via le réseau et récupérés en ce pont via le réseau. On ne dispose pas toujours d'informations précises sur les équipements de chaque salle. Les éléments hpⱼmᵢ ne sont donc plus directement liés aux transducteurs mais aux chaînes sonores comprenant les canaux de transmission k existant entre le pont PMP et chaque salle Sa, ces chaînes sonores résultant cependant pour chaque salle des chaînes sonores internes à ces salles et comprenant les haut-parleurs hpⱼ et les microphones mᵢ. Chaque salle Sa peut être reliée au pont PMP par un ou plusieurs canaux de transmission k. On pourra par exemple utiliser pour une salle deux canaux pour obtenir un rendu stéréophonique ou quatre pour un rendu quadriphonique. Si les canaux de transmission k sont numérotés de 1 à K, on désignera par exemple par rₖ la chaîne sonore comprenant un canal de transmission k transmettant de la salle à laquelle il est relié vers le pont PMP et par e_{k'} la chaîne sonore comprenant un canal de transmission k' transmettant du pont PMP vers la salle à laquelle il est relié, k pouvant être égal à k'. Les éléments hpⱼmᵢ seront alors remplacés par rₖe_{k'}.

Le dispositif selon l'invention comprend une carte de traitement numérique du signal CTN présentée figure 5. Cette carte comprend des moyens de mesure Mes des informations hpⱼmᵢ, des moyens de traitement T et des moyens de sauvegarde de fichiers SF tels qu'une mémoire interne dans laquelle est enregistré un signal sonore voire plusieurs. Ce signal sonore peut également être calculé par les moyens de traitement T. Les éléments matriciels hpⱼmᵢ de la (ou des) matrice(s) Qᵣ et éventuellement d'une ou de plusieurs matrices Q sont aussi sauvegardés dans la mémoire interne, ainsi que les paramètres des divers éléments de chacune des chaînes sonores obtenus lors du réglage de la (ou des) salle(s). Les moyens de traitement permettent de comparer des éléments hpⱼmᵢ ou des combinaisons de creux-ci d'une même matrice Q ou de plusieurs matrices. Ils permettent également de calculer les corrections à apporter à un ou plusieurs éléments de la chaîne sonore et de les appliquer. Ils pourront par exemple corriger le gain d'un haut-parleur hpⱼ et/ou d'un microphone mᵢ. Ils permettent aussi de générer un signal sonore. Ces moyens de traitement T seront réalisés de manière classique par un microprocesseur P et une mémoire programme M associée comportant un programme apte à effectuer les mesures, les comparaisons, les calculs et les corrections à apporter.

## Revendications

1. Procédé de détection de changements intervenus au cours du temps dans les chaines sonores d'un système de n microphones mᵢ et de p haut- arleurs hpⱼ entre un état de référence et un état courant du système par comparaison entre des informations caractérisant des valeurs de référence et des informations caractérisant des valeurs courantes de chaînes sonores du système,
**caractérisé en ce que** .
- A : - lorsque le système est dans son état de référence, on envoie successivement sur chaque haut-parleur hpⱼ au moins un signal sonore S, et
- on détermine pour chaque haut-parleur hpⱼ et pour chaque microphone mᵢ, une information de référence notée hpⱼmᵢ caractérisant la chaîne sonore comprenant le haut-parleur hpⱼ et le microphone mᵢ, à partir des signaux récupérés par les n microphones mᵢ suite à l'envoi du signal S sur chaque haut-parleur hpⱼ ;
- B : on sauvegarde une matrice de référence Qᵣ constituée par l'ensemble des informations de référence hpⱼmᵢ obtenues suite à l'envoi du signal sonore S,
- C : lorsque le système est dans son état courant, on envoie successivement sur chaque haut-parleur hpⱼ au moins un signal sonore S', et
- on détermine pour chaque haut-parleur hpⱼ et pour chaque microphone mᵢ, une information courante notée hpⱼmᵢ caractérisant la chaîne sonore comprenant le haut-parleur hpⱼ et le microphone mᵢ, à partir des signaux récupérés par les n microphones mᵢ suite à l'envoi du signal S' sur chaque haut-parleur hpⱼ :
- C' : on obtient une matrice Q constituée par l'ensemble des informations courantes hpⱼmᵢ obtenues suite à l'envoi du signal sonore S',
- D : on détecte des changements intervenus au cours du temps dans les chaines sonores du système en comparant les matrices Q et Q_{r,} et
- E : on détermine des corrections à appliquer aux chaines sonores du système en fonction des changements détectés et on applique les corrections déterminées si les changements détectés représentent un écart en dehors d'une fourchette prédéterminée.

2. Procédé selon la revendication 1, **caractérisé en ce que** lorsque les informations hpⱼmᵢ de Q ne sont pas directement comparables aux informations de Qᵣ, on applique aux hpⱼmᵢ de Q ou de Qᵣ au choix, avant l'étape D, un traitement apte à les convertir en des informations directement comparables aux informations de l'autre matrice.

3. Procédé selon l'une des revendications 1 ou 2, **caractérisé en ce que** les informations hpⱼmᵢ de Qᵣ et/ou de Q sont les réponses spectrales de chaque sous-système incluant un haut-parleur hpⱼ et un microphone mᵢ.

4. Procédé selon la revendication 3, **caractérisé en ce que** les signaux envoyés par haut-parleurs hpⱼ sont émis dans une bande de fréquences d'une largeur déterminée, et **en ce qu'**on fait glisser ladite bande de fréquences pour balayer le spectre de fréquences souhaité.

5. Procédé selon l'une des revendications 1 ou 2, **caractérisé en ce que** les informations hpⱼmᵢ de Qᵣ et/ou de Q sont les réponses impulsionnelles de chaque sous-système incluant un haut-parleur hpⱼ et un microphone mᵢ.

6. Procédé selon l'une des revendications 1 ou 2, **caractérisé en ce que** les informations hpⱼmᵢ de Qᵣ et/ou de Q sont les fonctions de transfert de chaque sous-système incluant un haut-parleur hpⱼ et un microphone mᵢ.

7. Procédé selon l'une des revendications 1 ou 2, **caractérisé en ce que** les informations hpⱼmᵢ de Qᵣ et/ou de Q sont les gains entre les microphones mᵢ et les haut-parleurs hpⱼ suite aux signaux envoyés par les haut-parleurs hpⱼ.

8. Procédé selon l'une des revendications 1 à 7, **caractérisé en ce qu'**à partir des matrices Q et Qᵣ,
- on calcule respectivement les valeurs moyennes des haut-parleurs hpⱼ, notées HP_{jQ} et HP_{jQr} en calculant : $1 / n * {\sum }_{i} ⁢ {hp}_{j} ⁢ {m}_{i} ,$
- et lorsque la valeur HP_{jQ}/HP_{jQr} est en dehors d'une fourchette pour haut-parleur FHP prédéterminée, on corrige la chaîne sonore comprenant un haut-parleur hpⱼ d'un écart correspondant à HP_{jQr}/HP_{jQ}.

9. Procédé selon la revendication 8, **caractérisé en ce que** dans la chaîne sonore comprenant le haut-parleur hpⱼ, on corrige le gain du haut-parleur hpⱼ.

10. Procédé selon l'une des revendications 1 à 7, **caractérisé en ce qu'**à partir des matrices Q et Qᵣ,
- on calcule respectivement les valeurs moyennes des microphones mᵢ, notées M_{iQ} et M_{iQr} en calculant : $1 / p * {\sum }_{j} ⁢ {hp}_{j} ⁢ {m}_{i} ,$
- et lorsque la valeur M_{iQ}/M_{iQr} est en dehors d'une fourchette pour microphone FM prédéterminée, on corrige la chaîne sonore comprenant le microphone mᵢ d'un écart correspondant à M_{iQr}/M_{iQ}.

11. Procédé selon la revendication 10, **caractérisé en ce que** dans la chaîne sonore comprenant le microphone mᵢ, on corrige le gain du microphone mᵢ.

12. Procédé selon l'une des revendications 1 à 11, **caractérisé en ce que** les informations hpⱼmᵢ des matrices Q et Qᵣ à comparer représentent des retards entre l'émission du signal sonore par chaque haut-parleur hpⱼ et la réception dudit signal sonore par les microphones mᵢ.

13. Procédé selon l'une des revendications 8 à 11, les informations hpⱼmᵢ de Qᵣ et de Q étant les réponses impulsionnelles de chaque sous-système incluant un haut-parleur hpⱼ et un microphone mᵢ, **caractérisé en ce que** les informations hpⱼmᵢ représentent les signaux reçus par le microphone mᵢ et ayant parcouru le trajet direct entre le haut-parleur hpⱼ et le microphone mᵢ.

14. Procédé selon l'une des revendications 8 à 11, les informations hpⱼmᵢ de Qᵣ et de Q étant les réponses impulsionnelles de chaque sous-système incluant un haut-parleur hpⱼ et un microphone mᵢ, **caractérisé en ce que** les informations hpⱼmᵢ représentent les signaux reçus par le microphone mᵢ et ayant parcouru entre le haut-parleur hpⱼ et le microphone mᵢ, les trajets avec une ou plusieurs réflexions.

15. Procédé selon l'une des revendications 1 à 14, **caractérisé en ce que** le signal S' est un signal de silence et **en ce qu'**à partir des matrices Q et Qᵣ, on calcule respectivement les valeurs moyennes des microphones mᵢ, notées M_{iQ} et M_{iQ}, en calculant : 1/p * ∑ⱼ hpⱼmᵢ, pour ainsi obtenir le rapport signal/bruit M_{iQr}/M_{iQ} des microphones mᵢ.

16. Procédé selon l'une des revendications précédentes, **caractérisé en ce que** les informations hpⱼmᵢ sont traitées à distance via un réseau de télécommunication ou informatique.

17. Procédé selon l'une des revendications 1 à 15, **caractérisé en ce que** les signaux S et S' proviennent d'une salle distante reliée à une salle locale via un réseau de télécommunication et **en ce que** les informations hpⱼmᵢ sont traitées dans la salle locale.

18. Procédé selon l'une des revendications 1 à 11, **caractérisé en ce que** les informations hpⱼmᵢ de Qᵣ et Q à comparer représentent l'écho et **en ce que** les signaux S et S' proviennent d'une salle distante reliée à une salle locale via un réseau de télécommunication.

19. Procédé de comparaison d'informations caractérisant des chaînes sonores, en un point d'un réseau de télécommunication reliant des salles distantes équipées d'un système de n microphones mᵢ et de p haut-parleurs hpⱼ, chaque salle étant reliée au point du réseau par un ou plusieurs canaux de transmission k, **caractérisé en ce que** les chaînes sonores rₖe_{k'} comprenant un canal de transmission k et un canal de transmission k', résultent d'une ou plusieurs chaînes sonores hpⱼmᵢ internes à chaque salle traitées selon l'une des revendications 1 à 18, et **en ce que** les éléments des matrices Q et Qᵣ représentent des informations caractérisant les chaînes sonores rₖe_{k'}.

20. Procédé selon l'une des revendications précédentes, **caractérisé en ce que** les signaux S et/ou S' sont constitués par un bruit blanc ou un bruit rose ou un bruit USASI ou une séquence binaire pseudo aléatoire.

21. Procédé selon l'une des revendications 1 à 20, **caractérisé en ce qu'**il consiste à utiliser le même signal S pour obtenir les matrices Qᵣ et Q.

22. Dispositif de détection de changements intervenus au cours du temps dans les chaines sonores d'un système de n microphones mᵢ et de p haut-parleurs hpⱼ entre un état de référence et un état courant du système par comparaison entre des informations caractérisant des valeurs de référence et des informations caractérisant des valeurs courantes de chaînes sonores du système,
**caractérisé en ce qu'**il comprend :
- des moyens de traitement numérique pour envoyer, lorsque le système est dans son état de référence, successivement sur chaque haut-parleur hpⱼ, au moins un signal sonore S,
- des moyens de mesure pour déterminer, pour chaque haut-parleur hpⱼ et pour chaque microphone mᵢ, une information de référence hpⱼmᵢ caractérisant la chaîne sonore comprenant le haut-parleur hpⱼ et le microphone mᵢ, à partir des signaux récupérés par les n microphones mᵢ suite à l'envoi du signal S sur chaque haut-parleur hpⱼ,
- des moyens de sauvegarde de la matrice Qᵣ constituée par l'ensemble des informations de référence hpⱼmᵢ,
lesdits moyens de traitement numérique étant adaptés à envoyer, lorsque le système est dans son état courant successivement sur chaque haut-parleur hpⱼ au moins un signal sonore S',
les moyens de mesure étant adaptés pour déterminer, pour chaque haut-parleur hpⱼ et pour chaque microphone mᵢ, une information courante hpⱼmᵢ caractérisant la chaîne sonore comprenant le haut-parleur hpᵢ et le microphone mᵢ, à partir des signaux récupérés par les n microphones mᵢ suite à l'envoi du signal S' sur chaque haut-parleur hpⱼ,
le dispositif de détection comprenant en outre :
- des moyens d'obtention d'une matrice Q constituée par l'ensemble des informations courantes hpⱼmᵢ, des moyens de détection des changements intervenus dans les chaines sonores du système par comparaison de la matrice Qᵣ et de la matrice Q, et
- des moyens adaptés pour déterminer des corrections à appliquer aux chaines sonores du système en fonction des changements détectés et pour appliquer les corrections déterminées si les changements détectés représentent un écart en dehors d'une fourchette prédéterminée.

23. Dispositif selon la revendication 22, **caractérisé en ce que** les signaux sonores (S) peuvent être un bruit blanc ou un bruit rose ou un bruit USASI ou une séquence binaire pseudo aléatoire.

24. Dispositif selon la revendication 22 ou 23, **caractérisé en ce que** les moyens de traitement comprennent des moyens pour corriger la chaîne sonore comprenant un haut-parleur hpⱼ et un microphone mᵢ.

25. Dispositif selon la revendication 24, **caractérisé en ce que** dans la chaîne sonore comprenant le haut-parleur hpⱼ, on corrige le gain du haut-parleur hpⱼ.

26. Dispositif selon la revendication 24, **caractérisé en ce que** dans la chaîne sonore comprenant le microphone mᵢ, on corrige le gain du microphone mᵢ.

27. Système de contrôle de chaînes sonores comprenant plusieurs dispositifs selon l'une des revendications 22 à 26, **caractérisé en ce que** les dispositifs sont répartis dans plusieurs salles et **en ce qu'**il comprend un réseau de télécommunication à haut débit reliant lesdites salles et des moyens pour centraliser la gestion des dispositifs.

28. Système selon la revendication 27, **caractérisé en ce que** les moyens pour centraliser la gestion des dispositifs sont situés en un point du réseau de télécommunication reliant les salles distantes, chaque salle étant reliée au point du réseau par un ou plusieurs canaux de transmission k, **en ce que** les chaînes sonores rₖe_{k'} comprenant un canal de transmission k et un canal de transmission k' résultent d'une ou plusieurs chaînes sonores hpⱼmᵢ internes à chaque salle et **en ce qu'**il comprend des moyens pour corriger les chaînes sonores rₖe_{k'}.

## Claims

1. Method of detecting changes occurring over time in the sound rigs of a system of n microphones mᵢ and of p loudspeakers hpⱼ between a reference state and a current state of the system by comparing between information characterizing reference values and information characterizing current values of sound rigs of the system, **characterized in that**
- A: - when the system is in its reference state, at least one sound signal S is sent successively to each loudspeaker hpⱼ, and
- a reference information item denoted hpⱼmᵢ characterizing the sound rig comprising the loudspeaker hpⱼ and the microphone mᵢ is determined for each loudspeaker hpⱼ and for each microphone mᵢ on the basis of the signals recovered by the n microphones mᵢ following the sending of the signal S to each loudspeaker hpⱼ;
- B: a reference matrix Qᵣ consisting of the set of reference information hpⱼmᵢ obtained following the sending of the sound signal S is saved,
- C: when the system is in its current state, at least one sound signal S' is sent successively to each loudspeaker hpⱼ, and
- a current information item denoted hpⱼmᵢ characterizing the sound rig comprising the loudspeaker hpⱼ and the microphone mᵢ is determined for each loudspeaker hpⱼ and for each microphone mᵢ on the basis of the signals recovered by the n microphones mᵢ following the sending of the signal S' to each loudspeaker hpⱼ;
- C': a matrix Q is obtained, consisting of the set of current information hpⱼmᵢ obtained following the sending of the sound signal S',
- D: changes occurring over time in the sound rigs of the system are detected by comparing the matrices Q and Qᵣ, and
- E: corrections to be applied to the sound rigs of the system as a function of the detected changes are determined and the determined corrections are applied if the detected changes represent a deviation from a predetermined range.

2. Method according to Claim 1, **characterized in that** when the information hpⱼmᵢ of Q is not directly comparable with the information of Qᵣ, then a processing able to convert the information into information directly comparable with the information of the other matrix is applied to the values hpⱼmᵢ either of Q or of Qᵣ, as preferred, before step D.

3. Method according to one of Claims 1 or 2, **characterized in that** the information hpⱼmᵢ of Qᵣ and/or of Q are the spectral responses of each subsystem including a loudspeaker hpⱼ and a microphone mᵢ.

4. Method according to Claim 3, **characterized in that** the signals sent by loudspeakers hpⱼ are despatched in a frequency band of a determined width, and **in that** said frequency band is made to slide so as to scan the desired frequency spectrum.

5. Method according to one of Claims 1 or 2, **characterized in that** the information hpⱼmᵢ of Qᵣ and/or of Q are the impulse responses of each subsystem including a loudspeaker hpⱼ and a microphone mᵢ.

6. Method according to one of Claims 1 or 2, **characterized in that** the information hpⱼmᵢ of Qᵣ and/or of Q are the transfer functions of each subsystem including a loudspeaker hpⱼ and a microphone mᵢ.

7. Method according to one of Claims 1 or 2, **characterized in that** the information hpⱼmᵢ of Qᵣ and/or of Q are the gains between the microphones mᵢ and the loudspeakers hpⱼ following the signals sent by the loudspeakers hpⱼ.

8. Method according to one of Claims 1 to 7, **characterized in that** on the basis of the matrices Q and Qᵣ,
- the mean values of the loudspeakers hpⱼ denoted HP_{jQ} and HP_{jQr} are calculated respectively by calculating: 1/n * ∑*ᵢ* hpⱼmᵢ,
- and when the value HP_{jQ}/HP_{jQr} is outside a predetermined range for a loudspeaker FHP, the sound rig comprising a loudspeaker hpⱼ is corrected of a deviation corresponding to HP_{jQr}/HP_{jQ}.

9. Method according to Claim 8, **characterized in that** in the sound rig comprising the loudspeaker hpⱼ, the gain of the loudspeaker hpⱼ is corrected.

10. Method according to one of Claims 1 to 7, **characterized in that** on the basis of the matrices Q and Qᵣ,
- the mean values of the microphones mᵢ denoted M_{iQ} and M_{iQr} are calculated respectively by calculating: 1/p * ∑*ⱼ* hpⱼmᵢ,
- and when the value M_{iQ}/M_{iQr} is outside a predetermined range for a microphone FM, the sound rig comprising the microphone mᵢ is corrected of a deviation corresponding to M_{iQr}/M_{iQ}.

11. Method according to Claim 10, **characterized in that** in the sound rig comprising the microphone mᵢ, the gain of the microphone mᵢ is corrected.

12. Method according to one of Claims 1 to 11, **characterized in that** the information hpⱼmᵢ of the matrices Q and Qᵣ to be compared represent delays between the despatching of the sound signal by each loudspeaker hpⱼ and the receipt of said sound signal by the microphones mᵢ.

13. Method according to one of Claims 8 to 11, the information hpⱼmᵢ of Qᵣ and of Q being the impulse responses of each subsystem including a loudspeaker hpⱼ and a microphone mᵢ, **characterized in that** the information hpⱼmᵢ represents the signals received by the microphone mᵢ and having traversed the direct path between the loudspeaker hpⱼ and the microphone mᵢ.

14. Method according to one of Claims 8 to 11, the information hpⱼmᵢ of Qr and of Q being the impulse responses of each subsystem including a loudspeaker hpⱼ and a microphone mᵢ, **characterized in that** the information hpⱼmᵢ represents the signals received by the microphone mᵢ and having traversed between the loudspeaker hpⱼ and the microphone mᵢ, the paths with one or more reflections.

15. Method according to one of Claims 1 to 14, **characterized in that** the signal S' is a silence signal and **in that** on the basis of the matrices Q and Qᵣ, the mean values of the microphones mᵢ denoted M_{iQ} and M_{iQr} are calculated respectively by calculating:
1/p * Σ, hpⱼmᵢ, so as to thus obtain the signal/noise ratio M_{iQr}/M_{iQ} of the microphones mᵢ.

16. Method according to one of the preceding claims, **characterized in that** the information hpⱼmᵢ is processed remotely by a telecommunication or computer network.

17. Method according to one of Claims 1 to 15, **characterized in that** the signals S and S' originate from a remote room linked to a local room via a telecommunication network and **in that** the information hpⱼmᵢ is processed in the local room.

18. Method according to one of Claims 1 to 11, **characterized in that** the information hpⱼmᵢ of Qᵣ and Q to be compared represents the echo and **in that** the signals S and S' originate from a remote room linked to a local room via a telecommunication network.

19. Method of comparing information characterizing sound rigs, at a point of a telecommunication network linking remote rooms equipped with a system of n microphones mᵢ and of p loudspeakers hpⱼ, each room being linked to the point of the network by one or more transmission channels k, **characterized in that** the sound rigs rₖe_{k'} comprising a transmission channel k and a transmission channel k', result from one or more sound rigs hpⱼmᵢ internal to each room and processed according to one of Claims 1 to 18, and **in that** the elements of the matrices Q and Qᵣ represent information characterizing the sound rigs rₖe_{k'}.

20. Method according to one of the preceding claims, **characterized in that** the signals S and/or S' consist of white noise or pink noise or USASI noise or a pseudo random binary sequence.

21. Method according to one of Claims 1 to 20, **characterized in that** it consists in using the same signal S to obtain the matrices Qᵣ and Q.

22. Device for detecting changes occurring over time in the sound rigs of a system of n microphones mᵢ and of p loudspeakers hpⱼ between a reference state and a current state of the system by comparing between information characterizing reference values and information characterizing current values of sound rigs of the system, **characterized in that** it comprises:
- digital processing means for sending, when the system is in its reference state, successively to each loudspeaker hpⱼ, at least one sound signal S,
- measurement means for determining, for each loudspeaker hpⱼ and for each microphone mᵢ, a reference information item hpⱼmᵢ characterizing the sound rig comprising the loudspeaker hpⱼ and the microphone mᵢ, on the basis of the signals recovered by the n microphones mᵢ following the sending of the signal S to each loudspeaker hpⱼ,
- means for saving the matrix Qᵣ consisting of the set of reference information hpⱼmᵢ,
said digital processing means being suitable for sending, when the system is in its current state, successively to each loudspeaker hpⱼ at least one sound signal S' the measurement means being suitable for determining, for each loudspeaker hpⱼ and for each microphone mᵢ, a current information item hpⱼmᵢ characterizing the sound rig comprising the loudspeaker hpⱼ and the microphone mᵢ, on the basis of the signals recovered by the n microphones mᵢ following the sending of the signal S' to each loudspeaker hpⱼ,
the detection device furthermore comprising:
- means for obtaining a matrix Q consisting of the set of current information hpⱼmᵢ,
- means for detecting changes occurring in the sound rigs of the system by comparing the matrix Qᵣ and the matrix Q, and
- means suitable for determining corrections to be applied to the sound rigs of the system as a function of the changes detected and for applying the corrections determined if the changes detected represent a deviation from a predetermined range.

23. Device according to Claim 22, **characterized in that** the sound signals (S) may be white noise or pink noise or USASI noise or a pseudo random binary sequence.

24. Device according to Claim 22 or 23, **characterized in that** the processing means comprise means for correcting the sound rig comprising a loudspeaker hpⱼ and a microphone mᵢ.

25. Device according to Claim 24, **characterized in that** in the sound rig comprising the loudspeaker hpⱼ, the gain of the loudspeaker hpⱼ is corrected.

26. Device according to Claim 24, **characterized in that** in the sound rig comprising the microphone mᵢ, the gain of the microphone mᵢ is corrected.

27. System for controlling sound rigs comprising several devices according to one of Claims 22 to 26, **characterized in that** the devices are distributed in several rooms and **in that** it comprises a high-speed telecommunication network linking said rooms and means for centralizing the management of the devices.

28. System according to Claim 27, **characterized in that** the means for centralizing the management of the devices are situated at a point of the telecommunication network linking the remote rooms, each room being linked to the point of the network by one or more transmission channels k, **in that** the sound rigs rₖe_{k'} comprising a transmission channel k and a transmission channel k' result from one or more sound rigs hpⱼmᵢ internal to each room and **in that** it comprises means for correcting the sound rigs rₖe_{k'}.

## Patentansprüche

1. Verfahren zur Erfassung von Veränderungen, die im Laufe der Zeit in den Schallketten eines Systems von n Mikrofonen mᵢ und von p Lautsprechern hpⱼ zwischen einem Bezugszustand und einem laufenden Zustand des Systems aufgetreten sind, durch Vergleich zwischen Bezugswerte kennzeichnenden Informationen und laufende Werte von Schallketten des Systems kennzeichnenden Informationen, **dadurch gekennzeichnet, dass**
A :- wenn das System in seinem Bezugszustand ist, nacheinander an jeden Lautsprecher hpⱼ mindestens ein Schallsignal S gesendet wird, und
- für jeden Lautsprecher hpⱼ und für jedes Mikrofon mᵢ eine mit hpⱼmᵢ bezeichnete Bezugsinformation bestimmt wird, die die den Lautsprecher hpⱼ und das Mikrofon mᵢ enthaltende Schallkette kennzeichnet, ausgehend von den durch die n Mikrofone mᵢ nach dem Senden des Signals S an jeden Lautsprecher hpⱼ empfangenen Signalen;
B :- eine Bezugsmatrix Qᵣ gespeichert wird, die aus der Gesamtheit der nach dem Senden des Schallsignals S erhaltenen Bezugsinformationen hpⱼmᵢ besteht,
C :- wenn das System in seinem laufenden Zustand ist, nacheinander an jeden Lautsprecher hpⱼ mindestens ein Schallsignal S' gesendet wird, und
- für jeden Lautsprecher hpⱼ und für jedes Mikrofon mᵢ eine mit hpⱼmᵢ bezeichnete laufende Information bestimmt wird, die die den Lautsprecher hpⱼ und das Mikrofon mᵢ enthaltende Schallkette kennzeichnet, ausgehend von den durch die n Mikrofone mᵢ nach dem Senden des Signals S' an jeden Lautsprecher hpⱼ empfangenen Signalen;
C':- eine Matrix Q erhalten wird, die aus der Gesamtheit der nach dem Senden des Schallsignals S' erhaltenen laufenden Informationen hpⱼmᵢ besteht,
D :- im Laufe der Zeit in den Schallketten des Systems aufgetretene Veränderungen durch Vergleich der Matrizen Q und Qᵣ erfasst werden, und
E :- an die Schallketten des Systems in Abhängigkeit von den erfassten Veränderungen anzuwendende Korrekturen bestimmt und die bestimmten Korrekturen angewendet werden, wenn die erfassten Veränderungen eine Abweichung außerhalb einer vorbestimmten Spanne darstellen.

2. Verfahren nach Anspruch 1, **dadurch gekennzeichnet, dass**, wenn die Informationen hpⱼmᵢ von Q nicht direkt mit den Informationen von Qᵣ vergleichbar sind, an die hpⱼmᵢ von Q oder von Qᵣ wahlweise vor dem Schritt D eine Verarbeitung angewendet wird, die fähig ist, sie in Informationen umzuwandeln, die direkt mit den Informationen der anderen Matrix vergleichbar sind.

3. Verfahren nach einem der Ansprüche 1 oder 2, **dadurch gekennzeichnet, dass** die Informationen hpⱼmᵢ von Qᵣ und/oder von Q die Spektralempfindlichkeiten jedes einen Lautsprecher hpⱼ und ein Mikrofon mᵢ enthaltenden Teilsystems sind.

4. Verfahren nach Anspruch 3, **dadurch gekennzeichnet, dass** die von den Lautsprechern hpⱼ gesendeten Signale in einem Frequenzband bestimmter Breite gesendet werden, und dass das Frequenzband verschoben wird, um das gewünschte Frequenzspektrum abzutasten.

5. Verfahren nach einem der Ansprüche 1 oder 2, **dadurch gekennzeichnet, dass** die Informationen hpⱼmᵢ von Qᵣ und/oder von Q die Impulsantworten jedes einen Lautsprecher hpⱼ und ein Mikrofon mᵢ umfassenden Teilsystems sind.

6. Verfahren nach einem der Ansprüche 1 oder 2, **dadurch gekennzeichnet, dass** die Informationen hpⱼmᵢ von Qᵣ und/oder von Q die Transferfunktionen jedes einen Lautsprecher hpⱼ und ein Mikrofon mᵢ umfassenden Teilsystems sind.

7. Verfahren nach einem der Ansprüche 1 oder 2, **dadurch gekennzeichnet, dass** die Informationen hpjmᵢ von Qᵣ und/oder von Q die Verstärkungen zwischen den Mikrofonen mᵢ und den Lautsprechern hpⱼ nach den von den Lautsprechern hpⱼ gesendeten Signalen sind.

8. Verfahren nach einem der Ansprüche 1 bis 7, **dadurch gekennzeichnet, dass** ausgehend von den Matrizen Q und Qᵣ
- die mit HP_{jQ} bzw. HP_{jQr} bezeichneten Mittelwerte der Lautsprecher hpⱼ berechnet werden, indem berechnet wird: 1/n * Σᵢ hpⱼmᵢ,
- und wenn der Wert HP_{jQ}/HP_{jQr} außerhalb einer vorbestimmten Spanne FHP für einen Lautsprecher liegt, die einen Lautsprecher hpⱼ enthaltende Schallkette um eine Abweichung entsprechend HP_{jQr}/HP_{jQ} korrigiert wird.

9. Verfahren nach Anspruch 8, **dadurch gekennzeichnet, dass** in der den Lautsprecher hpⱼ enthaltenden Schallkette die Verstärkung des Lautsprechers hpⱼ korrigiert wird.

10. Verfahren nach einem der Ansprüche 1 bis 7, **dadurch gekennzeichnet, dass** ausgehend von den Matrizen Q und Qᵣ
- die mit M_{iQ} bzw. M_{iQr} bezeichneten Mittelwerte der Mikrofone mᵢ berechnet werden, indem berechnet wird: 1/p * Σⱼ hpⱼmᵢ,
- und wenn der Wert M_{iQ}/M_{iQi} außerhalb einer vorbestimmten Spanne FM für ein Mikrofon liegt, die das Mikrofon mᵢ enthaltende Schallkette um eine Abweichung entsprechend M_{iQr}/M_{iQ} korrigiert wird.

11. Verfahren nach Anspruch 10, **dadurch gekennzeichnet, dass** in der das Mikrofon mᵢ enthaltenden Schallkette die Verstärkung des Mikrofons mᵢ korrigiert wird.

12. Verfahren nach einem der Ansprüche 1 bis 11, **dadurch gekennzeichnet, dass** die Informationen hpⱼmᵢ der zu vergleichenden Matrizen Q und Qᵣ Verzögerungen zwischen dem Senden des Schallsignals durch jeden Lautsprecher hpⱼ und dem Empfang des Schallsignals durch die Mikrofone mᵢ darstellen.

13. Verfahren nach einem der Ansprüche 8 bis 11, wobei die Informationen hpⱼmᵢ von Qᵣ und von Q die Impulsantworten jedes einen Lautsprecher hpⱼ und ein Mikrofon mᵢ umfassenden Teilsystems sind, **dadurch gekennzeichnet, dass** die Informationen hpⱼmᵢ die Signale darstellen, die vom Mikrofon mᵢ empfangen werden und den direkten Weg zwischen dem Lautsprecher hpⱼ und dem Mikrofon mᵢ durchlaufen haben.

14. Verfahren nach einem der Ansprüche 8 bis 11, wobei die Informationen hpⱼmᵢ von Qᵣ und von Q die Impulsantworten jedes einen Lautsprecher hpⱼ und ein Mikrofon mᵢ umfassenden Teilsystems sind, **dadurch gekennzeichnet, dass** die Informationen hpⱼmᵢ die Signale darstellen, die vom Mikrofon mᵢ empfangen werden und zwischen dem Lautsprecher hpⱼ und dem Mikrofon mᵢ die Wege mit einer oder mehreren Reflexionen durchlaufen haben.

15. Verfahren nach einem der Ansprüche 1 bis 14, **dadurch gekennzeichnet, dass** das Signal S' ein Stillsignal ist, und dass ausgehend von den Matrizen Q und Qᵣ die mit M_{iQ} bzw. M_{iQr} bezeichneten Mittelwerte der Mikrofone mᵢ berechnet werden, indem berechnet wird: 1/p * Σⱼ hpⱼmᵢ, um so das Signal-Rausch-Verhältnis M_{iQr}/Mi_{Q} der Mikrofone mᵢ zu erhalten.

16. Verfahren nach einem der vorhergehenden Ansprüche, **dadurch gekennzeichnet, dass** die Informationen hpⱼmᵢ über ein Telekommunikations- oder Informatiknetzwerk fernverarbeitet werden.

17. Verfahren nach einem der Ansprüche 1 bis 15, **dadurch gekennzeichnet, dass** die Signale S und S' von einem fernen Saal kommen, der mit einem lokalen Saal über ein Telekommunikationsnetzwerk verbunden ist, und dass die Informationen hpⱼmᵢ im lokalen Saal verarbeitet werden.

18. Verfahren nach einem der Ansprüche 1 bis 11, **dadurch gekennzeichnet, dass** die zu vergleichenden Informationen hpⱼmᵢ von Qᵣ und von Q das Echo darstellen, und dass die Signale S und S' von
einem fernen Saal kommen, der mit einem lokalen Saal über ein Telekommunikationsnetzwerk verbunden ist.

19. Verfahren zum Vergleich von Schallketten kennzeichnenden Informationen an einem Punkt eines Telekommunikationsnetzwerks, das ferne Säle verbindet, die mit einem System von n Mikrofonen mᵢ und von p Lautsprechern hpⱼ ausgestattet sind, wobei jeder Saal mit dem Punkt des Netzwerks über einen oder mehrere Übertragungskanäle k verbunden ist, **dadurch gekennzeichnet, dass** die Schallketten rₖe_{k'}, die einen Übertragungskanal k und einen Übertragungskanal k' enthalten, aus einer oder mehreren Schallketten hpⱼmᵢ innerhalb jedes Saals resultieren, die gemäß einem der Ansprüche 1 bis 18 verarbeitet wurden, und dass die Elemente der Matrizen Q und Qᵣ die Schallketten rₖe_{k'} kennzeichnende Informationen darstellen.

20. Verfahren nach einem der vorhergehenden Ansprüche, **dadurch gekennzeichnet, dass** die Signale S und/oder S' aus einem weißen Rauschen oder einem rosa Rauschen oder einem USASI-Rauschen oder einer pseudo-zufälligen Bitfolge bestehen.

21. Verfahren nach einem der Ansprüche 1 bis 20, **dadurch gekennzeichnet, dass** es darin besteht, das gleiche Signal S zu verwenden, um die Matrizen Qᵣ und Q zu erhalten.

22. Vorrichtung zur Erfassung von Änderungen, die im Laufe der Zeit in den Schallketten eines Systems von n Mikrofonen mᵢ und von p Lautsprechern hpⱼ zwischen einem Bezugszustand und einem laufenden Zustand des Systems aufgetreten sind, durch Vergleich zwischen Bezugswerte kennzeichnenden Informationen und laufende Werte von Schallketten des Systems kennzeichnenden Informationen, **dadurch gekennzeichnet, dass** sie enthält:
- digitale Verarbeitungseinrichtungen, um, wenn das System in seinem Bezugszustand ist, nacheinander an jeden Lautsprecher hpⱼ mindestens ein Schallsignal S zu senden,
- Messeinrichtungen, um für jeden Lautsprecher hpⱼ und für jedes Mikrofon mᵢ eine Bezugsinformation hpⱼmᵢ zu bestimmen, die die den Lautsprecher hpⱼ und das Mikrofon mᵢ enthaltende Schallkette kennzeichnet, ausgehend von den Signalen, die von den n Mikrofonen mᵢ nach dem Senden des Signals S an jeden Lautsprecher hpⱼ empfangen werden,
- Einrichtungen zum Speichern der Matrix Qᵣ, die aus der Gesamtheit der Bezugsinformationen hpⱼmᵢ besteht,
wobei die digitalen Verarbeitungseinrichtungen geeignet sind, um, wenn das System in seinem laufenden Zustand ist, nacheinander an jeden Lautsprecher hpⱼ mindestens ein Schallsignal S' zu senden, wobei die Messeinrichtungen geeignet sind, um für jeden Lautsprecher hpⱼ und für jedes Mikrofon mᵢ eine laufende Information hpⱼmᵢ zu bestimmen, die die den Lautsprecher hpⱼ und das Mikrofon mᵢ enthaltende Schallkette kennzeichnet, ausgehend von den durch die n Mikrofone mᵢ nach dem Senden des Signals S' an jeden Lautsprecher hpⱼ empfangenen Signalen,
wobei die Erfassungsvorrichtung außerdem enthält:
- Einrichtungen für den Erhalt einer Matrix Q, die aus der Gesamtheit der laufenden Informationen hpⱼmᵢ besteht,
- Einrichtungen zur Erfassung der in den Schallketten des Systems aufgetretenen Veränderungen durch Vergleich der Matrix Qᵣ und der Matrix Q, und
- Einrichtungen, die geeignet sind, um Korrekturen zu bestimmen, die an die Schallketten des Systems abhängig von den erfassten Veränderungen anzuwenden sind, und um die bestimmten Korrekturen anzuwenden, wenn die erfassten Veränderungen eine Abweichung außerhalb einer vorbestimmten Spanne darstellen.

23. Vorrichtung nach Anspruch 22, **dadurch gekennzeichnet, dass** die Schallsignale (S) ein weißes Rauschen oder ein rosa Rauschen oder ein USASI-Rauschen oder eine pseudo-zufällige Bitfolge sein können.

24. Vorrichtung nach Anspruch 22 oder 23, **dadurch gekennzeichnet, dass** die Verarbeitungseinrichtungen Einrichtungen enthalten, um die einen Lautsprecher hpⱼ und ein Mikrofon mᵢ enthaltende Schallkette zu korrigieren.

25. Vorrichtung nach Anspruch 24, **dadurch gekennzeichnet, dass** in der den Lautsprecher hpⱼ enthaltenden Schallkette die Verstärkung des Lautsprechers hpⱼ korrigiert wird.

26. Vorrichtung nach Anspruch 24, **dadurch gekennzeichnet, dass** in der das Mikrofon mᵢ enthaltenden Schallkette die Verstärkung des Mikrofons mᵢ korrigiert wird.

27. System zur Steuerung von Schallketten, das mehrere Vorrichtungen nach einem der Ansprüche 22 bis 26 enthalten, **dadurch gekennzeichnet, dass** die Vorrichtungen auf mehrere Säle verteilt sind, und dass es ein leistungsstarkes Telekommunikationsnetzwerk, das die Säle verbindet, und Einrichtungen zum Zentralisieren der Verwaltung der Vorrichtungen enthält.

28. System nach Anspruch 27, **dadurch gekennzeichnet, dass** die Einrichtungen zum Zentralisieren der Verwaltung der Vorrichtungen sich an einem Punkt des die fernen Säle verbindenden Telekommunikationsnetzwerks befinden, wobei jeder Saal mit dem Punkt des Netzwerks über einen oder mehrere Übertragungskanäle k verbunden ist, dass die einen Übertragungskanal k und einen Übertragungskanal k' enthaltenden Schallketten rₖe_{k'} aus einer oder mehreren Schallketten hpⱼmᵢ innerhalb jedes Saals resultieren, und dass es Einrichtungen enthält, um die Schallketten rₖe_{k'} zu korrigieren.
